# FASCICULE DE BREVET EUROPEEN

(11) **EP 1 847 480 B1**
(45) Date de publication et mention de la délivrance du brevet: **13.02.2008**
(21) Numéro de dépôt: 07290354.5
(22) Date de dépôt: 23.03.2007
(51) Int. Cl.: B65D 85/76, B65D 65/38, B65D 77/02

(54) **Emballage de type socle et cloche pour produit de type fromager**
Verpackung vom Typ Sockel und Glocke für ein Käseprodukt
Base and bell type packaging for cheese type product

(30) Priorité: 03.04.2006 FR 0602882
(43) Date de publication de la demande: 24.10.2007
(73) Titulaire: Groupe Lactalis, 53000 Laval (FR)
(72) Inventeur: Georgeault, Pierre, 35000 Rennes (FR); Bajas, Chrystelle, 53260 Entrammes (FR)
(74) Mandataire: Dupuis-Latour, Dominique

(56) Documents cités:
- EP-A- 0 099 304
- EP-A1- 0 299 845
- EP-A1- 1 184 298
- EP-A1- 1 277 445
- FR-A- 2 866 638
- FR-A1- 2 804 413

## Description

L'invention concerne le conditionnement des produits de type fromager dans des emballages fermés.

Elle concerne plus particulièrement les fromages à pâte molle et à croûte naturelle, fleurie ou non, tels que camembert, brie, coulommiers, chaource, palet de chèvre, etc.

Traditionnellement, ces produits sont présentés sous forme de fromages entiers entièrement enveloppés dans un "habillage fromager" ou "complexe d'emballage", c'est-à-dire dans une feuille souple en contact avec le fromage, le tout étant ensuite placé dans une boîte en carton ou en bois telle qu'une boîte à camembert, donnant à l'ensemble une présentation traditionnelle, d'apparence artisanale.

Cet emballage classique, qui a peu évolué depuis sa création, est cependant source de freins à la consommation.

Les consommateurs formulent en effet plusieurs reproches à l'égard de ce type de conditionnement, notamment :
- la difficulté à conserver les caractéristiques organoleptiques que le fromage avait au moment de l'achat,
- la difficulté pour choisir des produits à un stade d'affinage précis (le fromage est emballé donc n'est pas visible),
- des odeurs parfois gênantes,
- et une praticité à améliorer, compte tenu du double emballage (habillage souple plus boîte), des difficultés à refermer le tout et des risques de souillure une fois le fromage entamé.
Il a été proposé de supprimer la feuille d'habillage enveloppant le fromage, et de placer celui-ci nu dans un récipient fermé creux de type ramequin ou barquette, fermé en partie supérieure par une membrane "respirante", c'est-à-dire formée d'un film à perméabilité contrôlée apte à réguler les échanges gazeux, notamment en oxygène et en gaz carbonique, entre le volume interne de l'emballage et l'atmosphère extérieure ambiante.
De tels conditionnements sont par exemple décrits dans les documents EP-A-1 277 445 (BSA), EP-A-1 184 298 (Fromageries Bel) ou encore FR-A-2 866 638 (L'Étoile du Vercors).

L'avantage de ces conditionnements mettant en oeuvre une membrane respirante est de contrôler l'atmosphère interne de l'emballage et ainsi permettre le développement aérobie des microorganismes : le fromage peut alors être conditionné plus tôt au cours de son processus de maturation, permettant une poursuite ultérieure de l'affinage, pendant le stockage.

La régulation des échanges gazeux permet également de ralentir la dégradation de surface, notamment pour les fromages à croûte fleurie qui peuvent ainsi conserver un bon aspect visuel pendant une longue durée de conservation sans altération notable, donnant ainsi au consommateur une image très positive du produit.

L'utilisation d'un emballage clos permet également de limiter la diffusion d'odeurs parfois gênantes avec les fromages (camembert, brie, ...) qui "respirent" tout au long de leur durée de conservation, en dégageant des molécules volatiles, entre autres de l'ammoniac et des molécules soufrées.

La barquette est cependant un type d'emballage assez ordinaire, peu employé pour des produits de haut de gamme, à moins de la présenter sous forme d'un ramequin en grès, coûteux.

Dans une variante, il a été proposé de remplacer la barquette par un socle supportant le produit, fermé par une cloche de protection qui vient recouvrir le tout pour assurer, avant l'achat et entre deux utilisations, la protection du fromage posé sur le socle.

Le EP-A-1 184 298 (Fromageries Bel) précité décrit un tel type de conditionnement, où la cloche est réalisée dans un matériau imperméable aux gaz et fermée en partie inférieure par une membrane respirante définissant un volume clos. Le produit, qui est un fromage à pâte molle et à croûte fleurie, est disposé à l'intérieur de ce volume et le tout est posé sur le plateau ; la membrane respirante est donc disposée en partie inférieure, en contact avec la surface du fromage et interposée entre celui-ci et le socle. A la première utilisation, la membrane est arrachée, puis le fromage est disposé sur la surface du plateau pour être consommé.

Le FR-A-2 804 413 (Société anonyme des caves et des producteurs réunis de Roquefort) décrit un autre type de conditionnement, où le fromage est, au contraire du cas précédent, placé directement sur un plateau support coopérant avec une coque de protection amovible. Le conditionnement ne comprend pas de membrane à perméabilité contrôlée, mais il incorpore un élément formant buvard destiné à absorber l'exsudat produit par le fromage en cours de stockage. Ce conditionnement, qui cherche à limiter au maximum le volume d'air autour du fromage pendant son stockage et après sa première utilisation, convient mieux à des fromages du type roquefort qu'à des fromages à croûte naturelle, notamment des fromages à croûte fleurie, qui présentent une activité biologique et respiratoire beaucoup plus importante et dont les propriétés gustatives et d'aspect sont susceptibles d'évoluer rapidement, et de façon négative, si certaines conditions de respect du métabolisme ne sont pas vérifiées.

Le EP-A-0 299 845 (Bongrain) décrit un autre exemple de conditionnement où un fromage à croûte fleurie est présenté sur un socle fermé par un couvercle. Le couvercle comprend une fenêtre latérale fermée par une membrane à perméabilité contrôlée permettant au fromage de poursuivre son affinage même une fois conditionnement refermé. Le fromage n'y est pas placé directement sur le socle, mais avec interposition d'une plaque d'interface destinée, d'une part, à assurer une ventilation de la sous-face du fromage pour permettre un développement normal de la flore à cet endroit, comme sur les autres faces et, d'autre part, à absorber une partie importante de l'humidité perdue par le fromage en début de stockage après fermeture de la boîte (c'est-à-dire lorsque le fromage n'est pas encore affiné), pour la restituer ensuite dans le volume intérieur du conditionnement.

Malgré la très grande diversité de ces propositions, il existe toujours un certain nombre de problèmes non résolus, qui ont jusqu'à présent limité le développement de ce type de conditionnement des fromages, et restreint son application à certaines spécialités seulement.

Le *premier problème* résulte de la condensation à l'intérieur de la cloche, surtout pour les produits les plus humides. En effet, les variations de température dans les linéaires sont permanentes ; les rayons réfrigérés ouverts entraînent une génération de froid discontinu, ce qui provoque des phénomènes de condensation à l'intérieur des emballages. Cette condensation, qui apparaît difficile à éliminer, crée un risque d'humidification du produit par ruissellement, susceptible d'entraîner des défauts d'aspect du produit.

Le *deuxième problème* est lié aux variations dimensionnelles du produit qui évolue en cours de stockage, variations qui peuvent être importantes notamment pour les produits les plus souples (camembert, ...). En effet, la texture molle du fromage génère un affaissement et une augmentation de diamètre : le produit vient alors progressivement au contact de la cloche sur le côté, et l'on observe alors à cet endroit un phénomène d'adhésion suffisamment important pour supprimer tous les bénéfices de praticité de l'emballage, le fromage restant collé et bloqué à l'intérieur de la cloche. Le remède ne consiste pas à prévoir une cloche suffisamment large, car alors le fromage aura tendance à occuper l'espace disponible, en se déformant de manière peu attrayante en prenant une forme très éloignée, par exemple, de celle d'un camembert emballé dans sa boîte.

Le *troisième problème* tient au fait que, notamment pour les fromages à croûte fleurie, lors de l'affinage et du stockage la fleur (association de *Penicillium* et de *Geotrichum)* se développe et peut dans certains cas présenter un aspect "cotonneux" inhabituel pour un consommateur. Même si ce phénomène est neutre sur le plan gustatif, il est généralement considéré comme un défaut par le consommateur, qui se détournera de ce produit.

Les trois problèmes que l'on vient d'exposer se posent tout particulièrement dans le cas des fromages à pâte molle et croûte naturelle, avec plus ou moins d'acuité relative selon le type de pâte (humidité, souplesse, ...) et de fleur *(Penicillium* et *Geotrichum* en particulier).

L'état de la technique ne comporte pas d'indication permettant de résoudre ces problèmes, et c'est l'une des raisons pour lesquelles, jusqu'à présent, les conditionnements de type socle et cloche appliqués à des fromages à pâte molle n'ont pas connu de véritable succès commercial auprès des consommateurs, ces derniers étant habitués au degré de qualité élevé obtenu, malgré leur moindre commodité d'usage, avec les emballages traditionnels du type boîte à camembert et habillage fromager isolant.

Pour résoudre les problèmes que l'on vient d'exposer, l'invention propose de conditionner le fromage sous la forme d'un article alimentaire du type général connu, divulgué par exemple par le EP-A-0 299 845 précité, c'est-à-dire comprenant une masse d'un produit de type fromager et un emballage fermé logeant ce produit, comprenant un socle rigide supportant le produit et une cloche externe formant avec le socle un volume fermé contenant le produit, cloche et socle comprennent des moyens de fermeture coopérants. La cloche comporte une ouverture close par des moyens, notamment une membrane à perméabilité contrôlée, aptes à réguler la teneur en oxygène et en gaz carbonique du volume gazeux intérieur de l'emballage par échange gazeux entre ce volume interne et l'atmosphère extérieure ambiante.

De façon caractéristique de l'invention, l'emballage comprend en outre une coiffe en matériau souple et perméable aux gaz et à la vapeur d'eau, cette coiffe recouvrant au moins partiellement la surface libre du produit dans l'intervalle compris entre cette dernière et la surface intérieure de la cloche.

La coiffe en matériau souple assure ainsi trois fonctions, permettant de résoudre simultanément les trois problèmes précités, à savoir :
- isoler le produit de la condensation quand il n'est pas possible de la supprimer,
- permettre de conditionner de manière ajustée le produit dans son emballage, avec peu ou pas d'espace entre le produit et la cloche, notamment sur les côtés, en évitant que le produit légèrement affaissé ne vienne coller à la cloche,
- dans le cas d'un fromage à croûte fleurie, plaquer la fleur du fromage lors de la mise en boîte, pour éviter un aspect cotonneux déplaisant pour le consommateur.

Le produit de type fromager est avantageusement un fromage à croûte naturelle fleurie, morgée ou mixte avec présence de levures, moisissures, cultures de micro-organismes ou bactéries communément présents en fromagerie, ce fromage étant un fromage du groupe comprenant : les pâtes ferme, semi-dure, pressée ou non, cuite ou non avec croûte naturelle ; les pâtes persillées à croûte fleurie, morgée, ou non ; et les pâtes molles à croûte naturelle fleurie et/ou morgée.

La coiffe recouvre de préférence toute l'étendue de la face supérieure du produit, et/ou la surface latérale périphérique du produit sur la hauteur de celui-ci située en vis-à-vis de la cloche. Elle peut comporter une languette de préhension apte à faciliter son enlèvement et son retrait au moment de la première ouverture.

Les dimensions transversales de la cloche sont avantageusement choisies, en fonction des dimensions correspondantes du produit et de la déformabilité de ce dernier, de manière à ne laisser subsister que peu ou pas d'espace libre entre produit et cloche dans la région périphérique latérale de l'emballage.

Dans une forme de réalisation préférée, la paroi supérieure de la cloche est essentiellement formée par la membrane à perméabilité contrôlée. L'ouverture de la cloche est notamment une ouverture centrale s'étendant sur la majeure partie de la face supérieure de la cloche avec un rebord périphérique formant plage de scellage pour la membrane à perméabilité contrôlée, et/ou une traverse diamétrale apte à limiter la déformation de la membrane à l'encontre d'une sollicitation extérieure.

Dans le cas d'un produit fromager du type à pâte molle et croûte fleurie, la configuration intérieure de la face supérieure de la cloche est de préférence choisie de manière à plaquer la coiffe contre la face supérieure du produit fromager lorsque la cloche est mise en place sur le socle.

Avantageusement, l'emballage comprend en outre un manchon extérieur, notamment un manchon thermorétractable, disposé à cheval sur la cloche et sur le socle et enserrant ensemble ces deux éléments, ce manchon étant en un matériau déchirable empêchant toute ouverture de l'emballage sans endommagement du manchon.

Enfin, le socle peut éventuellement comprendre des nervures saillantes vers l'intérieur, formées sur la région en contact avec la sous-face du produit.

On va maintenant décrire un exemple de réalisation de l'emballage selon l'invention, en référence aux dessins annexés sur lesquels les mêmes références numériques désignent sur les figures des éléments identiques.
La figure 1 est une vue en coupe du fromage conditionné dans son emballage, montrant les différents éléments constitutifs de ce dernier.
La figure 2 est une vue en perspective de la cloche externe de fermeture, considérée isolément.

Sur la figure 1, la référence 10 désigne l'article tel qu'il se présente avant la première utilisation par le consommateur, avec un fromage 12 reposant sur un socle plat 14 fermé par une cloche amovible 16.

Dans la suite, on évoquera un article de forme cylindrique aplatie, mais cette forme n'est aucunement limitative et d'autres emballages, correspondant à d'autres formes de fromages, peuvent aussi bien être envisagées, par exemple des formes carrées, rectangulaires, tronconiques, en tronc de pyramide, triangulaire ou en forme de secteur circulaire (forme d'une "pointe de brie"), etc.

L'emballage de l'invention se révèle particulièrement approprié au conditionnement des fromages à croûte naturelle fleurie, morgée ou mixte, avec présence des levures, moisissures, cultures de micro-organismes ou bactéries communément présents en fromagerie.

Parmi ces fromages on trouve notamment :
- les pâtes ferme, semi-dure, pressée ou non, cuite ou non avec croûte naturelle,
- les pâtes persillées à croûte fleurie, morgée, ou non,
- les pâtes molles à croûte naturelle fleurie et/ou morgée (camembert, coulommiers, brie, chaource, pont-l'évêque, livarot, ... ainsi que les diverses spécialités à croûte fleurie de ce type).
   Ces exemples avantageux ne sont toutefois pas limitatifs, et le terme de "produit de type fromager" doit être entendu dans son acception la plus large. L'emballage de l'invention est notamment applicable au conditionnement non seulement de fromages proprement dits, mais aussi de préparations alimentaires, en particulier celle possédant une croûte fleurie, ainsi que de préparations de type fromager comprenant au moins un ingrédient non laitier, par exemple des préparations alimentaires comparables à des fromages, dans lesquelles tout ou partie de la matière grasse animale a été remplacée par de la matière grasse végétale.

Le socle 14 est de préférence en matière plastique, par exemple injecté ou thermoformé, mais d'autres matériaux peuvent être envisagés, notamment des associations de bois, de carton et de matière plastique. Le fromage est posé directement sur la face supérieure, plane 18 du socle 14. Cette surface 18 peut être éventuellement pourvue de nervures ou autres reliefs permettant de limiter l'adhésion du fromage sur le socle et d'assurer une ventilation de la sous-face du fromage. La face inférieure 20 du socle 14 peut être conformée de manière à présenter des nervures ou des pieds 22 permettant de surélever le socle et également de laisser subsister un lit d'air entre deux articles lorsque ceux-ci sont empilés sur des rayons. Enfin, le socle 14 comporte en périphérie un rebord 24 en forme de gouttière 24 recevant de manière emboîtante la cloche lors de la fermeture de l'emballage.

La cloche 16 est en matière plastique, éventuellement transparente, par exemple en polypropylène, et peut être injectée ou thermoformée. D'autres matériaux peuvent toutefois être envisagés, notamment des associations de bois, de carton et de matière plastique. La surface périphérique latérale 26 de la cloche 16 se termine par un bord libre 28 conformé de manière à venir s'emboîter dans la gouttière 24 du socle, de manière à éviter tout passage de liquide et limiter la diffusion d'odeurs après première ouverture. Les hauteurs relatives du socle et de la cloche sont choisies de manière que la cloche soit notablement plus haute que le socle, avec par exemple des hauteurs relatives dans un ratio de l'ordre de 3:1 ou 4:1, de manière qu'une fois la cloche enlevée le fromage puisse être aisément saisi, ou bien découpé directement sur le socle. La partie supérieure 30 de la cloche 16 comporte une large ouverture 32 de forme approximativement circulaire, fermée par une membrane à perméabilité contrôlée 34 (présentant par exemple une perméabilité à l'oxygène de 80 000 cm³/m/24h) solidarisée à la périphérie de la face supérieure de la cloche, par exemple à l'endroit d'une plage de scellage 36, permettant ainsi de tendre la membrane 34 au-dessus de la fenêtre 32 à la manière d'une peau de tambour.

Avantageusement, la cloche est pourvue à l'endroit de la fenêtre 32 d'une traverse diamétrale 38 permettant, d'une part, de limiter la déformation de la membrane en cas de sollicitation extérieure en prévenant ainsi toute rupture de celle-ci et, d'autre part, d'éviter que la membrane ne puisse venir en contact avec le fromage 12.

En effet, la pratique montre que dans le cas de camemberts, environ 70 % des consommateurs "pressent" les camemberts lors de l'achat pour vérifier leur degré d'affinage et il est indispensable d'éviter toute rupture de la membrane à cette occasion.

Par ailleurs, à la fabrication, cette traverse 38 facilite le moulage par injection en positionnant le point d'injection au centre de la pièce, autorisant ainsi un répartition homogène de la matière lors du moulage.

Enfin, cette traverse 38 peut être utilisée comme support pour l'insertion éventuelle sous la membrane d'un accessoire : absorbeur d'humidité, message publicitaire (ticket donnant droit à une prime, par exemple), etc.

La membrane 34 est une membrane à perméabilité contrôlée, c'est-à-dire qu'elle autorise un échange gazeux de l'oxygène et du gaz carbonique entre l'atmosphère interne de l'emballage et l'environnement extérieur. La perméabilité de la membrane peut être intrinsèque, par le choix du matériau, ou obtenue mécaniquement par des micro-perforations. De préférence, le matériau de la membrane est transparent pour permettre au consommateur d'apercevoir le fromage à l'intérieur de l'emballage, et sert également de support d'impression de textes et de graphismes. Un matériau typique est un complexe OPA/PE (polyamide orienté/polyéthylène) 15 µm/50 µm, microperforé de façon sélective, en fonction du type et de la masse du fromage et de la surface de la membrane, de manière à en ajuster la perméabilité à l'équilibre métabolique recherché. D'autre matériaux peuvent être envisagés, tels que PET/PE 12/50 µm ou OPP 40 µm. De façon caractéristique de l'invention, sur sa face supérieure et sur ses côtés le fromage 12 est entouré d'une coiffe 40.
Cette coiffe est réalisée en un matériau souple, perméable aux gaz impliqués dans le métabolisme du fromage (oxygène, gaz carbonique, vapeur d'eau, ..), par exemple un matériau non-tissé, enduit ou non, dont les dimensions permettent de recouvrir le dessus et les côtés du fromage.
Cette coiffe peut être pourvue d'une languette permettant de l'enlever plus aisément au moment de la première ouverture ; par ailleurs, si elle est suffisamment fine pour ne pas provoquer de rupture d'étanchéité, la coiffe peut déborder du socle : ce cas se présente notamment lorsque l'on recouvre un fromage rond avec une coiffe carrée, les parties débordantes (les coins du carré) étant alors pincées entre le socle et la cloche au moment de la fermeture de l'emballage.

Comme on l'a indiqué plus haut, la coiffe assure un triple rôle :
- isoler le produit de la condensation, les gouttes de condensation ne pouvant pas entrer en contact direct avec le produit,
- limiter la déformation du produit en permettant de le conditionner de manière ajustée (c'est-à-dire avec peu ou pas d'espace latéral 42 subsistant entre le fromage et la cloche) et simultanément de permettre une meilleure ouverture en évitant que le fromage ne colle à la cloche,
- plaquer la fleur du fromage pour éviter la repousse lors du stockage.
On peut par exemple utiliser pour la coiffe un complexe formé des couches suivantes : impression / matière plastique 14 g/m² / matériau non-tissé 14 g/m² / enduction hydrophobe 3 g/m², et présentant une perméabilité à la vapeur d'eau de 500 g/m²/24h à 38°C/90% (méthode *lyssy),* et de 280 à 300 g/m²/24h à 23°C/90% (méthode *mocom),* une perméabilité à l'oxygène de 250 cm³/m²/24h à 23°C/90%, et un pouvoir d'absorption correspondant à un indice COBB de 39 g/m².
Avantageusement, une fois le produit placé dans l'emballage et la cloche refermée sur le socle, socle et cloche sont solidarisés entre eux de manière hermétique par ajout d'un manchon rétractable 44 faisant office de témoin d'effraction et pouvant également servir de support d'impression de textes et de graphismes pour l'information du consommateur et l'identification du produit. Ce manchon s'étend en partie supérieure 46 en direction de la face supérieure de la cloche 16. Il s'étend en partie inférieure 48 de manière à venir enserrer le socle 14, sous la gouttière périphérique 24. Ce manchon sera arraché par le consommateur à la première utilisation, pour accéder à la cloche 16 et déboîter celle-ci du socle 14, présentant ainsi le fromage 12 sur son socle, après retrait de la coiffe 40.
Enfin, on peut prévoir de donner au rebord intérieur de la cloche 16, situé en partie supérieure au voisinage de la membrane 34, une forme de gouttière périphérique 50. Cette gouttière permettra de capter le ruissellement lié à la condensation pendant le stockage de l'emballage si celui-ci est en position inclinée dans un système "caisse-présentoir". Elle évitera qu'au moment où l'emballage est basculé en position horizontale (lorsqu'il est mis en rayon ou saisi par le consommateur) les condensats formés sur la membrane ne tombent sur le fromage.

## Revendications

1. Un article alimentaire (10), comprenant :
- une masse d'un produit de type fromager (12), et
- un emballage fermé logeant ce produit, comprenant :
. un socle rigide (14) supportant le produit, et
. une cloche externe (16) formant avec le socle un volume fermé contenant le produit, cloche et socle comprenant des moyens de fermeture coopérants (24, 28), et la cloche comportant une ouverture (32) close par des moyens (34) pour réguler la teneur en oxygène et en gaz carbonique du volume gazeux intérieur de l'emballage par échange gazeux entre ce volume interne et l'atmosphère extérieure ambiante,
**caractérisé en ce que** l'emballage comprend en outre :
. une coiffe (40) en un matériau souple et perméable aux gaz et à la vapeur d'eau, cette coiffe recouvrant au moins partiellement la surface libre du produit dans l'intervalle compris entre cette dernière et la surface intérieure de la cloche.

2. L'article de la revendication 1, dans lequel ladite masse d'un produit de type fromager (12) est un fromage à croûte naturelle fleurie, morgée ou mixte avec présence de levures, moisissures, cultures de micro-organismes ou bactéries communément présents en fromagerie, ce fromage étant un fromage du groupe comprenant : les pâtes ferme, semi-dure, pressée ou non, cuite ou non avec croûte naturelle ; les pâtes persillées à croûte fleurie, morgée, ou non ; et les pâtes molles à croûte naturelle fleurie et/ou morgée.

3. L'article de la revendication 1, dans lequel la coiffe (40) recouvre toute l'étendue de la face supérieure du produit.

4. L'article de la revendication 1, dans lequel la coiffe (40) recouvre la surface latérale périphérique du produit sur la hauteur de celui-ci située en vis-à-vis de la cloche.

5. L'article de la revendication 1, dans lequel la coiffe comporte une languette de préhension, apte à faciliter l'enlèvement et le retrait de la coiffe au moment de la première ouverture.

6. L'article de la revendication 1, dans lequel les dimensions transversales de la cloche (16) sont choisies, en fonction des dimensions correspondantes du produit et de la déformabilité de ce dernier, de manière à ne laisser subsister que peu ou pas d'espace libre (42) entre produit (12) et cloche (16) dans la région périphérique latérale de l'emballage.

7. L'article de la revendication 1, dans lequel lesdits moyens pour réguler la teneur en oxygène et en gaz carbonique du volume gazeux intérieur de l'emballage comprennent une membrane à perméabilité contrôlée (34).

8. L'article de la revendication 7, dans lequel la paroi supérieure de la cloche (16) est essentiellement formée par ladite membrane à perméabilité contrôlée (34).

9. L'article de la revendication 7, dans lequel ladite ouverture de la cloche (16) est une ouverture centrale (32) s'étendant sur la majeure partie de la face supérieure de la cloche avec un rebord périphérique (36) formant plage de scellage pour la membrane à perméabilité contrôlée (34).

10. L'article de la revendication 7, dans lequel ladite ouverture de la cloche (16) est une ouverture centrale (32) s'étendant sur la majeure partie de la face supérieure de la cloche, avec une traverse diamétrale (38) apte à limiter la déformation de la membrane à l'encontre d'une sollicitation extérieure.

11. L'article de la revendication 1, dans lequel le produit de type fromager est du type à pâte molle et croûte fleurie, et la configuration intérieure de la face supérieure de la cloche est choisie de manière à plaquer la coiffe (40) contre la face supérieure du produit de type fromager (12) lorsque la cloche est mise en place sur le socle.

12. L'article de la revendication 1, dans lequel l'emballage comprend en outre :
. un manchon extérieur (44, 46, 48), notamment un manchon thermorétractable, disposé à cheval sur la cloche (16) et sur le socle (14) et enserrant ensemble ces deux éléments, ce manchon étant en un matériau déchirable empêchant toute ouverture de l'emballage sans endommagement du manchon.

13. L'article de la revendication 1, dans lequel le socle comprend des nervures saillantes vers l'intérieur, formées sur la région en contact avec la sous-face du produit.

14. L'article de la revendication 1, dans lequel la cloche (16) comporte en partie supérieure, au voisinage de la membrane (34), un rebord périphérique intérieur (50) de recueil de condensats, en forme de gouttière.

## Claims

1. A food item (10), comprising:
- a mass (12) of a cheese type product, and
- a closed packaging accommodating this product, comprising:
· a rigid base (14) supporting the product, and
. an external bell (16), which, together with the base, forms a closed volume containing the product, wherein the bell and the base comprise cooperating closing means (24, 28), and the bell has an opening (32) that is closed by means (34) for regulating the oxygen and carbon dioxide content of the inner gas volume of the packaging by the exchange of gas between this inner volume and the ambient external atmosphere,
**characterised in that** the packaging further comprises:
· a cover (40) made of a material that is flexible and permeable to gases and water vapour, wherein this cover at least partially covers the free surface of the product in the interval between the latter and the inner surface of the bell.

2. The item of claim 1, wherein said mass (12) of a cheese type product is a cheese with a natural surface mould, smear or mixed rind with presence of yeasts, moulds, micro-organism or bacterial cultures commonly present in cheese making, this cheese being a cheese of the group comprising: hard, semi-firm, pressed or non-pressed, heated or non-heated cheese with a natural rind; blue-veined cheese with a surface mould, smear rind or not; and soft cheese with a natural surface mould and/or smear rind.

3. The item of claim 1, wherein the cover (40) covers the whole extent of the upper side of the product.

4. The item of claim 1, wherein the cover (40) covers the peripheral lateral surface of the product over its height located opposite to the bell.

5. The item of claim 1, wherein the cover comprises a gripping tab able to facilitate the removal and withdrawal of the cover at the moment of first opening.

6. The item of claim 1, wherein the transversal dimensions of the bell (16) are chosen as a function of the corresponding dimensions of the product and the deformability of the latter, such that there remains only little or no free space (42) between the product (12) and the bell (16) in the lateral peripheral region of the packaging.

7. The item of claim 1, wherein said means for regulating the oxygen and carbon dioxide content of the inner gas volume of the packaging comprise a membrane with controlled permeability (34).

8. The item of claim 7, wherein the upper wall of the bell (16) is essentially formed by said membrane with controlled permeability (34).

9. The item of claim 7, wherein said opening of the bell (16) is a central opening (32) extending over the major part of the upper side of the bell with a peripheral rim (36) forming a sealing area for the membrane with controlled permeability (34).

10. The item of claim 7, wherein said opening of the bell (16) is a central opening (32) extending over the major part of the upper side of the bell with a diametral crosspiece (38) able to limit the deformation of the membrane in opposition to external stress.

11. The item of claim 1, wherein the cheese type product is of the soft cheese and surface mould rind type, and the internal configuration of the upper side of the bell is chosen such that the cover (40) is pressed against the upper side of the cheese type product (12) when the bell is placed on the base.

12. The item of claim 1, wherein the packaging further comprises:
· an external sleeve (44, 46, 48), in particular a heat shrink sleeve, straddling the bell (16) and the base (14) and squeezing these two elements together, wherein this sleeve is made of a tearable material preventing any opening of the packaging without damage to the sleeve.

13. The item of claim 1, wherein the base comprises ribs protruding into the interior, formed on the region in contact with the lower side of the product.

14. The item of claim 1, wherein the bell (16) comprises, in the upper part, in vicinity to the membrane (34), an internal peripheral rim (50) for collecting condensates in the form of a gutter.

## Patentansprüche

1. Nahrungsmittelartikel (10) mit:
- einer Masse (12) aus einem Produkt vom Käsetyp, und
- einer geschlossenen Verpackung, welche dieses Produkt aufnimmt, mit:
. einem steifen Sockel (14), der das Produkt trägt, und
. einer äußeren Glocke (16), die mit dem Sockel ein geschlossenes Volumen bildet, welches das Produkt enthält, wobei die Glocke und der Sockel zusammenwirkende Verschlussmittel (24, 28) umfassen, und die Glocke eine Öffnung (32) umfasst, die durch Mittel (34) verschlossen ist, welche zur Regulierung des Sauerstoff und Kohlendioxidgehalts des internen Gasvolumens der Verpackung durch Gasaustausch zwischen diesem internen Volumen und der äußeren umgebenden Atmosphäre dienen,
**dadurch gekennzeichnet, dass** die Verpackung außerdem folgendes umfasst:
. eine Haube (40) aus einem flexiblen und für Gase sowie Wasserdampf durchlässigen Material, wobei diese Haube zumindest teilweise die freie Oberfläche des Produkts im Intervall bedeckt, das zwischen dieser letzteren und der inneren Oberfläche der Glocke liegt.

2. Artikel nach Anspruch 1, bei welchem die Masse aus einem Produkt vom Käsetyp (12) ein Käse mit einer natürlichen Oberflächenschimmel-, Schmiere- oder Misch-Rinde ist, unter Anwesenheit von Hefen, Schimmelpilzen, Mikroorganismus- oder Bakterienkulturen, die gewöhnlicherweise bei der Käseherstellung vorkommen, wobei dieser Käse ein Käse aus der Gruppe ist, die folgendes umfasst: Hartkäse, halbfesten Käse, gepressten oder nicht gepressten Käse, gekochten oder nicht gekochten Käse mit natürlicher Rinde; Käse mit interner Schimmelbildung bzw. Blauschimmelkäse mit Oberflächenschimmel-, Schmiere-Rinde oder nicht; und Weichkäse mit natürlicher Oberflächenschimmel- und/oder Schmiere-Rinde.

3. Artikel nach Anspruch 1, bei welchem die Haube (40) die gesamte Ausdehnung der Oberseite des Produkts bedeckt.

4. Artikel nach Anspruch 1, bei welchem die Haube (40) die seitliche periphere Oberfläche des Produkts über dessen gegenüber der Glocke liegenden Höhe bedeckt.

5. Artikel nach Anspruch 1, bei welchem die Haube eine Greiflasche umfasst, die dazu geeignet ist, das Entfernen und Abnehmen der Haube zum Zeitpunkt des ersten Öffnens zu erleichtern.

6. Artikel nach Anspruch 1, bei welchem die Querabmessungen der Glocke (16) in Abhängigkeit der entsprechenden Abmessungen des Produkts und dessen Verformbarkeit gewählt sind, um so im seitlichen peripheren Bereich der Verpackung nur wenig oder keinen Freiraum (42) zwischen dem Produkt (12) und der Glocke (16) zu lassen.

7. Artikel nach Anspruch 1, bei welchem die Mittel zur Regulierung des Sauerstoff- und Kohlendioxidgehalts des internen Gasvolumens der Verpackung eine Membran (34) mit kontrollierter Durchlässigkeit umfassen.

8. Artikel nach Anspruch 7, bei welchem die obere Wand der Glocke (16) im Wesentlichen aus der Membran (34) mit kontrollierter Durchlässigkeit besteht.

9. Artikel nach Anspruch 7, bei welchem die Öffnung der Glocke (16) eine zentrale Öffnung (32) ist, die sich über den größeren Teil der Oberseite der Glocke erstreckt, mit einem peripheren Rand (36), der für die Membran (34) mit kontrollierter Durchlässigkeit einen Versiegelungsbereich bildet.

10. Artikel nach Anspruch 7, bei welchem die Öffnung der Glocke (16) eine zentrale Öffnung (32) ist, die sich über den größeren Teil der Oberseite der Glocke erstreckt, mit einem diametralen Steg (38), der geeignet ist, die Verformung der Membran gegenüber einer äußeren Belastung zu begrenzen.

11. Artikel nach Anspruch 1, bei welchem das Produkt vom Käsetyp vom Typ Weichkäse und Oberflächenschimmel-Rinde ist, und die Innenkonfiguration der Oberseite der Glocke derart gewählt ist, dass die Haube (40) gegen die Oberseite des Produkts vom Käsetyp (12) gedrückt wird, wenn die Glocke auf dem Sockel platziert wird.

12. Artikel nach Anspruch 1, bei welchem die Verpackung außerdem folgendes umfasst:
. Eine äußere Hülse (44, 46, 48), insbesondere eine Wärmeschrumpfhülse, die zwischen der Glocke (16) und dem Sockel (14) aufgeteilt angeordnet ist und diese beiden Elemente gemeinsam einzwängt, wobei diese Hülse aus einem zerreißbaren Material ist, das jegliches Öffnen der Verpackung ohne Beschädigung der Hülse verhindert.

13. Artikel nach Anspruch 1, bei welchem der Sockel nach innen vorstehende Rippen umfasst, die in dem Bereich ausgebildet sind, der sich mit der Unterseite des Produkts in Kontakt befindet.

14. Artikel nach Anspruch 1, bei welchem die Glocke (16) im oberen Teil in der Nähe der Membran (34) einen peripheren Innenrand (50) zum Auffangen von Kondensaten in Form einer Rinne umfasst.
